# EUROPÄISCHE PATENTSCHRIFT

(11) **EP 0 682 160 B1**
(45) Veröffentlichungstag und Bekanntmachung des Hinweises auf die Patenterteilung: **09.12.1998**
(21) Anmeldenummer: 95101220.2
(22) Anmeldetag: 12.04.1995
(51) Int. Cl.: E04C 5/20, E04C 5/16, E04C 5/18

(54) **Abstandshalter-Leiste**
Spacer-strip
Distancier en forme d'un listeau

(30) Priorität: 11.05.1994 DE 4416648
(43) Veröffentlichungstag der Anmeldung: 15.11.1995
(73) Patentinhaber: Friedl, Ekkehard, 51688 Wipperfürth (DE)
(72) Erfinder: Friedl, Ekkehard, 51688 Wipperfürth (DE)
(74) Vertreter: Rieder, Hans-Joachim, Dr.

(56) Entgegenhaltungen:
- DE-A- 2 062 960
- DE-U- 1 958 266
- DE-U- 8 224 733
- DE-U- 9 013 975
- DE-U- 9 204 183
- DE-U- 9 206 382
- US-A- 1 324 359
- US-A- 1 570 814

## Beschreibung

Die Erfindung bezieht sich auf insbesondere bei der Verlegung von Bewehrungs-Stäben/Matten oder dergleichen einzusetzende Abstandshalter-Leiste, mit in Längsrichtung wellenförmig verlaufender Fußkante, die von den unteren Rändern hochkant stehender, Wellenabschnitte formender Wände gebildet ist, und mit einem oberseitigen Kopfbereich zur Auflage der Bewehrungs-Stäbe/Matten, welcher als durchlaufender Steg gestaltet ist.

Eine Abstandshalter-Leiste dieser Art ist durch das DE-U-90 13 975 bekannt. Dort setzen sich die die Wellenabschnitte bildenden Wände bis in den Kopfbereich in der Weise fort, daß die obere Schmalkante der Wände den gleichen Wellungsverlauf nimmt wie die Fußkante. In Bezug auf den durchlaufenden Steg ergibt sich so, von oben gesehen, in etwa das Bild der Silhouette eines Äskulap-Stabs. Aufgrund der vertikal kongruent gegebenen Amplitude ist also der Auflagebereich praktisch genauso breit wie der Abstützbereich der Leiste gegenüber einer Stellfläche. Die Fußkante ist überdies in Richtung der Stellfläche abstandsweise ausgeklinkt, so daß insgesamt kleinere Aufstellflächen entstehen.

In Kenntnis dieser Vorgabe liegt der vorliegenden Anmeldung die Aufgabe zugrunde, Abstandshalter-Leisten der gattungsgemäßen Art baulich einfacher, stabiler und kippsicherer auszubilden.

Gelöst ist diese Aufgabe durch die im Anspruch 1 angegebene Erfindung und das in den Ansprüchen 21,22 und 25 aufgeführte Verfahren.

Jeweils anschließende Ansprüche geben vorteilhafte Weiterbildungen bzw. Verfahrensschritte an.

Zufolge solcher Ausgestaltung ist eine gattungsgemäße Abstandshalter-Leiste geschaffen, die sich einfacher herstellen läßt und trotzdem in ihrer Stabilität der klassischen Abstandshalter-Leiste nicht nachsteht. Die ondulierte Fußkante bringt eine gute Aufstellbasis, wobei kopfseitig ein auf kürzestem Wege liegender Verlauf der dortigen Kante realisiert ist. Die Lastaufnahme geschieht zufolge des auf eine gemeinsame Längslinie beschränkten Kopfbereichs völlig verkippungsfrei. Konkret ist diese einfache Lösung dadurch gekennzeichnet, daß die obere Schmalkante der Wände der Wellenabschnitte deckend zum Kopfbereich verläuft und die Wände, ausgehend davon, durch spitzdach-ähnliches, wechselseitiges Auskragen zu gegenüberliegenden Seiten des Kopfbereichs den wellenförmigen Fußkanten-Verlauf bilden. Die entsprechende Struktur ist auch einer Fahne vergleichbar, die mastseitig linear gefaßt ist und zum freien Ende hin auswellt. Die geschaffene Abstandshalter-Leiste erweist sich als hoch stabil trotz relativ dünnwandigen Leistenmaterials. Die Übergangszonen zwischen den Wellenabschnitten wirken wie integrierte, die Ebene des Kopfbereichs querende Spannhalter zwischen den Wellenbergen. Solche Abstandshalter-Leisten nehmen nicht nur das zugedachte Gewicht der Bewehrungs-Stäbe/Matten sicher auf, sondern tolerieren aufgrund der weit ausgreifenden Seitenauskragungen sogar Begehung. Durch die spitzdach-ähnliche Auskragung erhalten die Abstandshalter-Leisten eine gute Basis.

Vor allem aus Gründen einer Materialersparnis und auch Gewichtsreduzierung erweist es sich dabei weiter als vorteilhaft, daß die Wellenabschnitte mit Durchbrechungen ausgestattet sind. Es kann sich hier um Bohrungen, auch Ausstanzungen handeln. Diese bringen zwar eine Verbindung des Betons quer durch die Leiste hindurch, sind aber speziell aus diesen Gründen nicht erforderlich, da Beton auf Zug praktisch nicht belastbar ist. Die Durchbrechungen können im Bereich der Wellenberge der Wellenabschnitte liegen.

Eine alternative, gleichfalls vorteilhafte Lösung besteht darin, daß die Durchbrechungen in den Wellenflanken der Wellenabschnitte angeordnet sind. Weiter erweist es sich als vorteilhaft, daß die gemeinsame Längslinie eine Gerade ist. Günstig ist es dabei, daß die Längslinien-Gerade sich mit der Randkante des durchlaufenden Steges deckt. Ein solches Leistenprofil ist vor allem leichteren Konstruktionen vorbehalten. Hier genügt es schon, wenn die Dicke des Steges etwa der Materialstärke der Leiste entspricht. Bei größeren zu erwartenden Lastaufnahmen wird baulich in einfacher Weise so vorgegangen, daß der durchlaufende Steg mit einem Schenkel teilweise die auf der einen Seite liegenden Wellenabschnitte überfängt. Das führt praktisch zu einem L-Profil. Der den so vergrößerten Kopfbereich bringende L-Schenkel könnte oberseitig glatt durchlaufen; andererseits ergäbe sich aber auch eine Auflagen-Rauhung, wenn die Ondulation der Leiste gleichmäßig flächenverwerfend auch bis in den den Schenkel bildenden Abschnitt hineinginge z.B. in Form kleiner vertikaler Runzeln. Das käme der beim eingangs erwähnten Spritzling durch spezielle Dorne oder Warzen erreichten Rauhung gleich. Außerdem wird vorgeschlagen, daß der Steg mit einem zweiten Schenkel teilweise die auf der anderen Seite liegenden Wellenabschnitte überfängt. Das führt bezüglich der Leiste zu einem T-Profil.

Darüber hinaus bringt die Erfindung in Vorschlag, daß der bzw. die Schenkel des Steges auf ganzer Länge gleiche Breite besitzt bzw. besitzen. Weiter besteht eine vorteilhafte Ausgestaltung dahingehend, daß die Leisten ineinanderschachtelbar sind (Wellenberg in Wellental). Bei von den Stegen ausgehenden Schenkeln geschieht das in einer Übergriffsstellung dieser Schenkel. Vorteilhaft ist es sodann, daß der Steg in symmetrischer T-Profilierung zum Wellenverlauf der Leiste angeordnet ist. Hierdurch liegen beidseitig der entsprechenden Symmetrieebene gleiche Abstützbedingungen vor und demzufolge eine ausgewogene Lasteinleitung. Eine bauliche, insbesondere stabilisatorische Besonderheit liegt sodann noch dadurch vor, daß die Fußkante als Abwinklung der Leiste gestaltet ist. Hierbei ist zunächst an eine senkrecht zur Montageebene bzw. Stellfläche ausgerichtete Abwinklung des schrägen Faltenverlaufs gedacht. Um hierbei zu möglichst kleinen Auflagenflächen des Abstandshalters zu gelangen, bringt die Erfindung weiter in Vorschlag, daß die Fußkante zu Einzelabschnitten unterbrochen ist, die sich jeweils nur über die kurzen Bereiche der Scheitelzone der Wellenabschnitte erstrecken und zwischen diesen Bereichen brükkenbogenförmige Auskehlungen im Verlauf der Leisten-Unterkante belassen. Die Stützflächen liegen so in maximaler Querbeabstandung zum Verlauf der Leiste.

Soll dagegen der spezifische Flächendruck hier verringert werden, greift mit Vorteil eine Lösung dahingehend, daß die Abwinklung im Bereich der Fußkante zum Inneren des Wellenbogens hin offene Taschen bildet. Hier wird die Materialwand unter marginaler Einziehung des Wandungsmaterials der Wellen vergrößert. Eine so vergrößerte Auflagefläche kann sich bei Belastung nicht oder kaum in beispielsweise untergelegtes Isolationsmaterial eindrücken. Ein vorteilhaftes Verfahren zur Herstellung eines Abstandshalters insbesondere gemäß Anspruch 1 ergibt sich durch die Schritte, daß ausgehend von einem Flachbandstreifen dieser in wellenförmig verlaufende Einzelabschnitte verformt wird derart, daß im Bereich der einen Längskante des Streifens die Wellenabschnitte von einem längs durchlaufenden Steg ausgehend in einen Faltenwurf gebracht werden und von dort ausgehend zu entgegengesetzten Wellenabschnitten auskragen. Hierbei ist es günstig, daß die Verformung an einem extrudierenden Flachbandstreifen geschieht mittels quer zur Längslinie vor- und zurückgehender, intermittierend mitgehender Stößelrechen oder Zackenräder. Das kann hinsichtlich der Stößelrechen also mitlaufend geschehen, vor der Stufe der Aufhärtungsphase oder aber hinsichtlich der Zackenräder im Extrusions-Durchlaufverfahren. Eine besonders rationelle Herstellung liegt vor, wenn die Fußkante durch eine Zerteilungslinie einer Doppel-Leiste gebildet ist. Vorzugsweise liegt eine spiegelsymmetrische Doppel-Leiste zugrunde. Weiter erweist es sich als vorteilhaft, daß am Kopfbereich Einlegeösen ausgebildet sind. Hierüber lassen sich die Bewehrungs-Stäbe/Matten bequem fesseln. Der Anbringung besonderer Fesselungselemente oder gar der Verwendung von Haltedrähten bedarf es nicht mehr. Weiter erweist es sich als zuordnungsgünstig, wenn die Einlegeösen von kammartigen, eine obere Ösenöffnung verschmälernden Vorsprüngen gebildet sind. So können bspw. maßlich abgestimmte Stäbe praktisch im Kopfbereich verrastet werden. Eine vorteilhafte Steckzuordnungshilfe besteht dabei darin, daß die freien Enden der Vorsprünge gegensinnig ausgestellt sind.

Ein optimiertes Verfahren zur Herstellung eines in Form einer in Längsrichtung wellenförmig verlaufenden Leiste ausgebildeten Abstandshalters mit Kopfbereich und wechselweise dazu auskragender Fußkante ergibt sich schließlich dadurch, daß eine mit wechselseitigen Ausstülpungen ausgebildete Profilleiste von doppelter Breite wie die Höhe einer Abstandshalter-Leiste mit seitlichen Randkanten entsprechend dem Kopfbereich erzeugt und daran anschliessend die Ausstülpungswände auf der Längsmittellinie zerteilt werden. Dasselbe kann in Addition über den Kopfbereich praktiziert werden, so daß sogar statt einer Doppelleisten-Grundstruktur ganze Bahnen erzeugt und so zerteilt werden.

Weiter erweist es sich als vorteilhaft, wenn vor dem Zerteilen in die Ausstülpungswände Löcher, respektive Durchbrechungen, eingeformt werden. Endlich ist es noch von Vorteil, daß auch diese Profilleiste im Kunststoff-Extrudierverfahren erzeugt ist.

Der Gegenstand der Erfindung ist nachstehend anhand mehrerer Ausführungsbeispiele näher erläutert. Es zeigt:
- Fig. 1: einen Abschnitt eines leistenförmigen Abstandshalters in perspektivischer Darstellung, gemäß erstem Ausführungsbeispiel,
- Fig. 2: einen Querschnitt hierzu,
- Fig. 3: einen Abschnitt eines leistenförmigen Abstandshalters in perspektivischer Darstellung, gemäß zweitem Ausführungsbeispiel,
- Fig. 4: den Querschnitt hierzu,
- Fig. 5: einen der Figur 4 entsprechenden Querschnitt einer Profilvariante,
- Fig. 6: einen Abschnitt eines leistenförmigen Abstandshalters in perspektivischer Darstellung, gemäß drittem Ausführungsbeispiel,
- Fig. 7: einen Querschnitt hierzu,
- Fig. 8: einen Abschnitt eines leistenförmigen Abstandshalters in perspektivischer Darstellung, gemäß viertem Ausführungsbeispiel,
- Fig. 9: einen Querschnitt hierzu,
- Fig. 10: einen Abschnitt eines leistenförmigen Abstandshalters in perspektivischer Darstellung, gemäß fünften Ausführungsbeispiel,
- Fig. 11: einen Querschnitt hierzu,
- Fig. 12: einen Abschnitt eines leistenförmigen Abstandshalters als Zwischenprodukt in Form einer Doppel-Leiste,
- Fig. 13: den Schnitt gemäß Linie XIII-XIII in Fig. 12,
- Fig. 14: die linksseitige Hälfte der Doppel-Leiste,
- Fig. 15: den Schnitt gemäß Linie XV-XV in Fig. 14,
- Fig. 16: die Draufsicht auf die rechtsseitige Hälfte der Doppel-Leiste,
- Fig. 17: den Schnitt gemäß Linie XVII-XVII in Fig. 16, die Fig. 14-17 also die Zerteilung der Doppel-Leiste veranschaulichend,
- Fig. 18: in perspektivischer Darstellung einen Abschnitt einer der beiden Abstandshalter-Leisten in perspektivischer Darstellung, ein sechstes Ausführungsbeispiel abgebend,
- Fig. 19: einen Abschnitt eines leistenförmigen Abstandshalters in Draufsicht, gemäß siebtem Ausführungsbeispiel,
- Fig. 20: die Seitenansicht hierzu,
- Fig. 21: die Draufsicht auf einen Abschnitt eines leistenförmigen Abstandshalters gemäß achtem Ausführungsbeispiel,
- Fig. 22: die Seitenansicht hierzu und
- Fig. 23: den Schnitt gemäß Linie XXIII-XXIII in Fig. 21.
Grundkörper aller dargestellten Abstandshalter A ist eine Leiste L bzw. LL in Form eines Flachbandstreifens.

Der untere Rand der Leiste L bildet am fertigen Produkt eine Fußkante 1. Sie ist zur Erzielung einer Stellfähigkeit geschlängelt. Die Stellfläche heißt 2. Es kann sich hier um eine Oberseite einer Schalung oder die einer aufgelegten Isolationsschicht handeln.

Der obere Rand der besagten Leiste L formt einen Kopfbereich 3. Der erstreckt sich auf kürzestem Wege in Längsrichtung des Abstandshalters A.

Besagter Kopfbereich 3 dient zur Auflage von BewehrungsStäben/Matten 4, die aus bekannten Gründen in einem überall gleichen Abstand x zur Stellfläche 2 gehalten werden sollen/müssen. Die Stellfläche 2 oder aber die Rückseite der Isolation bilden die spätere Sichtfläche des Objekts. Von dieser Sichtfläche ist das meist aus korrodierfähigem Baustahl bestehende Bewehrungsmaterial ausreichend weit beabstandet, so daß bspw. keine Rostflecken entstehen. Der Abstand x bildet zugleich die Höhe der Leiste L, welche Höhe ebenfalls mit x bezeichnet ist.

Die Übergangsbereiche Kopfbereich 3 zu Leiste L liegen auf einer gemeinsamen Längslinie y-y des als durchlaufender Steg 5 gestalteten Kopfbereichs 3.

Der relativ kurze Steg 5 erstreckt sich senkrecht zur Stellfläche 2.

Vom Kopfbereich 3 bzw. dem unteren Ende des Steges 5 geht die Leiste L in Form aneinanderschließender Wellenabschnitte I,II aus. Es liegt ein welliger FaltenwurfRapport vor, der sich zur Fußkante hin kontinuierlich vergrößert. Die geschlängelte Fußkante 1 wechselt dabei von der einen Seite auf die andere Seite des Abstandshalters A, wobei der Wechselpunkt durch die eingezeichnete vertikale Ebene E-E definiert ist, welche die gemeinsame Längslinie y-y schneidet. Die Längslinie y-y ist, wie aus Fig. 1 etc. ersichtlich, eine Gerade. Die Längslinien-Gerade deckt sich mit der oberen Stirnrandkante 6 des durchlaufenden Steges 5.

Ausgehend vom Kopfbereich 3 führt die Wellenstruktur oder Zick-Zack-Struktur der Leiste L zu querseitig gleichlangen Auskragungen der Wellenabschnitte I,II. Die Ebene E-E ist daher zugleich eine Symmetrie-Ebene. Im Querschnitt gesehen, entsteht durch das wechselseitige Auskragen der Leistenwände umrißmäßig ein Leistenkörper in Form eines etwa gleichseitigen Dreiecks in praktisch spitzdach-ähnlicher Gestalt, wobei einer größeren Seitenlänge im basisbildenden Bereich des Abstandshalters A der Vorzug gegeben würde.

Die Wellenstruktur der Leiste L kann, wie aus einigen Ausführungsbeispielen hervorgeht, reichlich durchbrochen sein. Das führt nicht nur zu einer heute durchaus wieder interessanten Materialeinsparung, sondern auch zu einer Verringerung des Gewichts der Abstandshalter A. Die Brückenfunktion zum umgebenden Beton hin ist dabei zweitrangig.

Die Durchbrechungen tragen das Bezugszeichen 7. Sie lassen sich stanzen oder bohren, je nach dem verwendeten Herstellungsmaterial des Abstandshalters. Diesbezüglich kann sowohl auf Hart-PVC zurückgegriffen werden als auch auf Metall, insbesondere Stahlblechstreifen.

Die Durchbrechungen 7 liegen gemäß drittem Ausführungsbeispiel des Abstandshalters A im Bereich der Wellenflanken der Wellenabschnitte I,II.

Beim vierten Ausführungsbeispiel liegen die Durchbrechungen 7 im Bereich der Wellenberge respektive Zick-Zack-Spitzen bzw. gekappten Zick-Zack-Spitzen der Wellenabschnitte I,II. Wie aber Figur 8 entnehmbar, greifen die in den Bereich der Wellenberge positionierten Durchbrechungen 7 dort auch noch ein wenig in die Wellenflanken über.

Ab dem zweiten Ausführungsbeispiel ist sodann der Kopfbereich 3 linear verstärkt bzw. versteift. Hierzu geht von der Oberseite des Steges 5 der Leiste L ein parallel zur Ebene der Fußkante 1 liegender Schenkel 8 aus (vergleiche Figur 5). Der ist von solcher Länge, daß er auf der einen, zeichnungsmäßig linken Seite die dortigen Wellenabschnitte II überfängt. Die vertikale Überdeckung nimmt etwa ein Viertel der Auskragungslänge der dortigen Wellenabschnitte II ein.

Aus dem gleichen Zeichnungsblatt geht gemäß Figuren 3 und 4 ein Ausführungsbeispiel hervor, welches in Weiterbildung der Variante gemäß Figur 5 einen in Gegenrichtung zum Schenkel 8 weisenden zweiten Schenkel 9 besitzt. Auch dieser zweite, in dem gemeinsamen Steg 5 wurzelnde Schenkel 9 überfängt teilweise die auf der anderen, rechten Seite liegenden Wellenabschnitte I.

Während die Leiste L gemäß Figur 5 querschnittsmäßig zu einem L-Profil führt, kann im Hinblick auf die Leiste L in Figur 4 von einem T-Profil gesprochen werden.

Sowohl in Figur 5 als auch in Figur 4 behalten die Schenkel 8 bzw. 8,9 auf ganzer Länge eine gleiche Breite bei. In jedem Fall ist bei diesen Lösungen die als Auflagefläche für die Bewehrungs-Stäbe/Matten 4 fungierende Stirnrandkante 6 deutlich gegenüber Figur 2 verbreitert. Sowohl die Dicke des Steges 5 als auch die Dicke der darin wurzelnden horizontalen Schenkel 8, 9 der Leiste L sind gleich. Sie liegen zwischen 1,5 und 3 mm, je nach dem verwendeten Material (Kunststoff,Stahl).

Der Abstandshalter A gemäß drittem und viertem Ausführungsbeispiel unterscheidet sich außer der erläuterten Placierung der Durchbrechungen 7 noch dadurch, daß die Fußkante 1 am Ende einer Abwinklung 10 der Leiste L gebildet ist. Die Abwinklung 10 erstreckt sich im wesentlichen vertikal zur Stellfläche 2. Sie unterbricht stumpfwinklig den bei den anderen Ausführungsbeispielen durchgehenden Schrägungsverlauf der ausgestellten Wellenrücken. Auf die Abwinklung 10 entfällt etwa ein Drittel bis ein Fünftel der Länge der abschrägenden Wellenrükken. Die Abwinklung 10 hat versteifende Wirkung, besonders im Aufstellbereich. Eine solche ist willkommen, weil gemäß drittem und viertem Ausführungsbeispiel die Aufstellflächen gegenüber einer durchgehend verlaufenden Fußkante 1 deutlich reduziert sind, eben auf die Bereiche der Abwinklungen 10. Erreicht ist das dadurch, daß die Fußkante 1 zu Einzelabschnitten unterbrochen ist, die sich jeweils nur über die kürzeren Bereiche der Scheitelzonen respektive Wellenrücken der Wellenabschnitte I,II erstrecken. Wie den Figuren 6 und 7 sowie 8 und 9 entnehmbar, liegen zwischen diesen kürzeren, aufsetzenden Bereichen der Fußkante 1 brückenbogenförmige Auskehlungen 11. Letztere weisen eine an der Sehne 12 bemessene Länge auf, die etwa um das Sechs- bis Achtfache reduziert ist. Dadurch werden nur ganz geringe Aufstellflächen an der Sichtfläche erkennbar; unter Verwendung solcher Abstandshalter A können daher Sichtbetonflächen hergestellt werden. Die brückenbogenförmigen Partien laufen über eine Facette-Kante 13 in die dort die Durchbrechungen 7 aufweisenden Wellenflanken ein.

Will man die im wesentlichen auf den Bereich von Abwinklungen 10 beschränkten Abstützflächen vergrößern, so greift das in den Figuren 10 und 11 dargestellte letzte Ausführungsbeispiel. Hier ist die Abwinklung nicht lotrecht vorgenommen, sondern horizontal und nach innen gerichtet. Diese Abwinklung trägt das Bezugszeichen 10' Sie schafft eine marginale Schließung der innenseitigen Wellentäler. Dadurch ergibt sich eine sich auch noch in flankenseitige Bereiche der Wellenabschnitte I,II innenseitig fortsetzende und dort auslaufende Fußfläche 1'. Die Fußflächen 1' weisen etwa Sichelform auf und spitzen im Mittelbereich der Fußkante 1 aus. Auf diese Weise entstehen zum Wellenbogen hin offene Taschen 14.

Ein vorteilhaftes Verfahren zur Herstellung eines Abstandshalters A insbesondere nach Anspruch 1 besteht darin, daß ausgehend von einem Flachbandstreifen (Leiste L) dieser Flachbandstreifen in wellenförmig verlaufende Einzelabschnitte verformt wird derart, daß im Bereich der einen Längskante die Wellenabschnitte I,II von einem längs durchlaufenden Steg 5 ausgehend in einen Faltenwurf gebracht werden und von dort (5) sich fortsetzend zu entgegengesetzten Wellenabschnitten I,II auskragen. Diese Verformung geschieht im Kunststoffextrusionsverfahren an einem extrudierenden Flachbandstreifen, indem quer zur Längslinie y-y respektive Ebene E-E gegenläufig vor- und zurückgehende, intermittierend mitgehende und wieder zurückfahrende Stößelrechen diese Verformung vornehmen.

Das geschieht noch im Warmzustand des Flachbandstreifens kurz vor dem Erstarren des Materials.

Die Arbeitsflächen der Stößelrechen berücksichtigen die erstrebte Verformung bzw. Formgebung in Bezug auf die Art der Abwinklung 10 bzw. 10'.

Ebenso ist zum Erzeugen der Wellen eine der extrudierenden Düse nachgeschaltete Einrichtung mit zahnartig ineinandergreifenden Zackenrädern denkbar, die ihrerseits die erwünschten formgebenden Abdrücke erzeugt. Die Taschen 14 werden hier wie da einfach als Wandausstülpungen realisiert.

Die lineare Versteifung unter Berücksichtigung der erwähnten Schenkel 8; 8,9 eröffnet sogar die Möglichkeit der Ausbildung eines Doppel-T-Profiles mit anschließendem mittigen, horizontalen Längstrennschnitt.

Die Abstandshalter A lassen sich raumsparend ineinanderschachteln. Dies geschieht gemäß erstem Ausführungsbeispiel unter direktem Anschmiegen der Flächen der identisch ondulierten Leisten L, bei den anderen Ausführungsbeispielen in Herbeiführung einer Übergriffstellung der Stege 8. Der Stapel kann so in Meterware abgegeben werden.

Anhand der Fig. 12 bis 17 wird nachstehend ein weitergebildetes Verfahren erörtert, welches auf eine paarige Produktion abstellt und auf ein Zwischenprodukt zurückgeht. Gemäß diesem Verfahren zur Herstellung eines in Form einer in Längsrichtung der wellenförmig verlaufenden Leiste L ausgebildeten Abstandshalters A mit Kopfbereich 3 und wechselweise dazu auskragender Fußkante 1 wird so vorgegangen, daß eine mit wechselseitigen Ausstülpungen 15, 16 ausgebildete Profilleiste von doppelter Breite wie die Höhe x einer Abstandshalter-Leiste L mit seitlichen Randkanten 17, 18 entsprechend dem Kopfbereich 3 erzeugt und daran anschließend die Ausstülpungswände auf der Längsmittellinie der so gestalteten Profilleiste zerteilt werden. Die mit der Längsmittellinie ebenenmäßig zusammenfallende Zerteilungslinie ist mit Z bezeichnet. Bezüglich der Profilleiste liegt auch hier im Ursprung ein im Kunststoff-Extrusionsverfahren gewonnener extrudierender Flachbandstreifen vor mit einem an den seitlichen Randkanten 17, 18 gestalteten Kopfbereich, wie er sich aus den unterschiedlichsten Ausführungsbeispielen der Zeichnungsfiguren 1 bis 23 ergibt.

Eine besonders günstige Fertigungsmaßnahme besteht überdies darin, daß vor dem Zerteilen der Profilleiste in die Ausstülpungswände Löcher eingeformt werden, in den einzelnen Ausführungsbeispielen bezeichnet mit Durchbrechungen 7. Die Lochung, bspw. durch Stanzen erzeugt, geschieht gegen die Breitseite des Flachbandstreifens, respektive die Leiste, gerichtet. Die Leiste in ihrer zusammenhängenden Form ist durchweg als Doppel-Leiste LL bezeichnet. Unter Anwendung des Kunststoff-Extrusionsverfahrens wird auch bei dieser Doppel-Leiste das gegenläufige Ausbuchten bzw. Ausstülpen der relativ dünnen Wandung über intermittierend mitgehende Stößelrechen oder stationäre Zackenräder bewirkt.

Das durch Zerteilen erzeugte Produkt ist in Fig. 18 perspektivisch dargestellt. Es gleicht baulich in etwa dem in den Fig. 6 und 7 dargestellten Ausführungsbeispiel. Die Bezugsziffern sind sinngemäß angewandt.

Durch die gegen die Breitseite gerichete Lochung bzw. Stanzung lassen sich beim sechsten Ausführungsbeispiel die in der Fußkante 1 liegenden brückenbogenförmigen Auskehlungen 11 eben auch über die Stanzung erzielen. Der schräge, d. h. spitzwinklige Verlauf der Stanzachse zu den korrespondierenden Ausstülpwänden führt zu recht langen, in ihrer Spannweite den Auskehlungen 11 in Fig. 8 gleichenden "Unterführungen". Insofern erweist sich eine in ihrer Struktur spiegelsymmetrisch gestaltete Doppel-Leiste LL auch diesbezüglich als vorteilhaft.

In den Fig. 19 bis 23 sind produktseitig Weiterbildungen vorgenommen. Auch hier kann nach dem Zerteilungsverfahren gearbeitet werden und die die Durchbrechungen schaffende Lochung auch noch für einen anderen Zweck eingesetzt werden, nämlich zur Ausbildung von Einlegeösen 19. Besagte Einlegeösen 19 setzen im Kopfbereich 3 sowohl der seitlichen Randkante 17 als auch der seitlichen Randkante 18 der Doppel-Leiste LL an. Natürlich sind hierbei die unterschiedlichsten Formen ausstanzbar, also, im Hinblick auf eine seitlich offene Öse, die entsprechenden Ösenöffnungen 20 berücksichtigbar.

Die Einlegeösen 19 können gemäß Ausführungsbeispiel Fig. 19, 20 in Reihe angeordnet sein, so daß ein kammartiges Gebilde materialgleich angeformt entsteht. Die jeweils benachbarte Einlegeösen 19 begrenzenden Zinken oder Vorsprünge 21 laufen dort keulenartig aus. Auf diese Weise entsteht die gegenüber dem maximalen lichten Ösenöffnungs-Querschnitt deutlich verringerte ösenöffnung 20. Die die Einlegeösen 19 umschreibenden Vorsprünge 21 sind symmetrisch und weisen in Richtung des Kopfbereiches 3 einen verbreiterten Fuß 22 auf.

Gleiches gilt im Prinzip auch für das achte Ausführungsbeispiel (Fig. 21 bis 23). Hier ist jedoch zwischen einzelnen freistehend angeordneten Einlegeösen 19 ein größerer, über mehrere Wellenabschnitte gehender Freiraum 19' belassen, angedeutet durch eine Schrägschraffur in Fig. 22.

Die freien Enden 23 der Vorsprünge 21 sind dort gegeneinander gerichtet unter Bildung der hier deutlich kleiner gehaltenen Ösenöffnung 20.

Eine weitere gestalterische Maßnahme besteht bezüglich des achten Ausführungsbeispieles auch noch darin, daß die dortigen gegeneinander gerichteten, freien Enden 23 der Vorsprünge 21 gegensinnig, aneinander vorbeiweisend ausgestellt sind. Die Ausstellung geht besonders deutlich aus Fig. 21 hervor. Die Enden 23 laufen dort deutlich aus der gemeinsamen linearen Erstreckungsrichtung heraus. Auf diese Weise liegt in senkrechter Ausrichtung zur Breitseite der Einlegeöse 19 eine kleinere Ösenöffnung vor als zwischen den in Fig. 21 spitzwinklig ausgerichteten Enden 23. Diese haben in paralleler Richtung dort einen größeren Abstand zueinander. Der spitze Winkel ist mit Alpha bezeichnet und liegt bei ca. 40° zur geraden Erstreckungsrichtung des Kopfbereichs 3.

Der verwendete Begriff Wellenabschnitte I, II ist generell gemeint; es braucht sich nicht um eine echte Wellung zu handeln, sondern lediglich um eine wechselseitig zur Ebene E-E gehende Auskragung der Wände der Leiste L bzw. LL. Die dargestellte zick-zack-förmige Struktur ist ebenso von Vorteil wie die in den Spitzen gebrochene zick-zack-förmige Struktur. Überdies können mäanderförmige Verläufe der Fußkante 1 ebenso realisiert werden wie noch stärker trapezförmig gestaltete Konturen.

## Patentansprüche

1. Insbesondere bei der Verlegung von Bewehrungs-Stäben/Matten (4) oder dergleichen einzusetzende Abstandshalter-Leiste (L), mit in Längsrichtung wellenförmig verlaufender Fußkante (1), die von den unteren Rändern hochkant stehender, Wellenabschnitte (I, II) formender Wände gebildet ist, und mit einem oberseitigen Kopfbereich (3) zur Auflage der Bewehrungs-Stäbe/Matten (4), welcher als durchlaufender Steg (5) gestaltet ist, dadurch gekennzeichnet, daß die obere Schmalkante der Wände der Wellenabschnitte (I, II) deckend zum Kopfbereich (3) verläuft und die Wände, ausgehend davon, durch spitzdach-ähnliches, wechselseitiges Auskragen zu gegenüberliegenden Seiten des Kopfbereichs (3) den wellenförmigen Fußkanten-Verlauf bilden.

2. Abstandshalter-Leiste nach Anspruch 1, dadurch gekennzeichnet, daß die Wellenabschnitte (I,II) mit Durchbrechungen (7) ausgestattet sind.

3. Abstandshalter-Leiste nach Anspruch 2, dadurch gekennzeichnet, daß die Durchbrechungen (7) in den Wellenbergen der Wellenabschnitte (I,II) liegen.

4. Abstandshalter-Leiste nach Anspruch 2, dadurch gekennzeichnet, daß die Durchbrechungen (7) in den Wellenflanken der Wellenabschnitte (I,II) angeordnet sind.

5. Abstandshalter-Leiste nach einem oder mehreren der vorhergehenden Ansprüche, dadurch gekennzeichnet, daß die gemeinsame durch den durchlaufenden Steg (5) gebildete Längslinie (y-y) als Gerade gestaltet ist.

6. Abstandshalter-Leiste nach Anspruch 5, dadurch gekennzeichnet, daß die Längslinien-Gerade sich mit der Stirnrandkante (6) des durchlaufenden Steges (5) deckt.

7. Abstandshalter-Leiste nach einem oder mehreren der vorhergehenden Ansprüche, dadurch gekennzeichnet, daß die Dicke des Steges (5) etwa der Materialstärke der Leiste (L) entspricht.

8. Abstandshalter-Leiste nach einem oder mehreren der vorhergehenden Ansprüche, dadurch gekennzeichnet, daß der durchlaufende Steg (5) mit einem Schenkel (8) teilweise die auf der einen Seite liegenden Wellenabschnitte überfängt.

9. Abstandshalter-Leiste nach Anspruch 8, dadurch gekennzeichnet, daß der Steg (5) mit einem zweiten Schenkel (9) teilweise die auf der anderen Seite liegenden Wellenabschnitte überfängt.

10. Abstandshalter-Leiste nach einem oder mehreren der vorhergehenden Ansprüche, dadurch gekennzeichnet, daß der bzw. die Schenkel (8; 8,9) auf ganzer Länge gleiche Breite besitzt bzw. besitzen.

11. Abstandshalter-Leiste nach einem oder mehreren der vorhergehenden Ansprüche, dadurch gekennzeichnet, daß sie mit einer gleichen Leiste (L) ineinanderschachtelbar ist.

12. Abstandshalter-Leiste nach einem oder mehreren der vorhergehenden Ansprüche, dadurch gekennzeichnet, daß der Steg (5) in symmetrischer T-Profilstellung zum Wellenverlauf der Leiste (L) angeordnet ist.

13. Abstandshalter-Leiste nach einem oder mehreren der vorhergehenden Ansprüche, dadurch gekennzeichnet, daß die Fußkante (1) als Abwinklung (10) der Leiste (L) gestaltet ist.

14. Abstandshalter-Leiste nach einem oder mehreren der vorhergehenden Ansprüche, dadurch gekennzeichnet, daß die Fußkante (1) zu Einzelabschnitten unterbrochen ist, die sich jeweils nur über die kürzeren Bereiche der Scheitelzonen der Wellenabschnitte (I,II) erstrecken und zwischen diesen Bereichen brückenbogenförmige Auskehlungen (11) im Verlauf der Leisten-Unterkante belassen.

15. Abstandshalter-Leiste nach einem oder mehreren der vorhergehenden Ansprüche, dadurch gekennzeichnet, daß eine Abwinklung (10') im Bereich der Fußkante (1) zum Inneren des Wellenbogens hin offene Taschen (14) bildet.

16. Abstandshalter-Leiste nach einem oder mehreren der vorhergehenden Ansprüche, dadurch gekennzeichnet, daß die Fußkante (1) durch eine Zerteilungslinie (Z) einer Doppel-Leiste (LL) gebildet ist.

17. Abstandshalter-Leiste nach einem oder mehreren der vorhergehenden Ansprüche, gekennzeichnet durch eine spiegelsymmetrische Doppel-Leiste (LL).

18. Abstandshalter-Leiste nach einem oder mehreren der vorhergehenden Ansprüche, dadurch gekennzeichnet, daß am Kopfbereich (3) Einlegeösen (19) ausgebildet sind.

19. Abstandshalter-Leiste nach Anspruch 18, dadurch gekennzeichnet, daß die Einlegeösen (19) von kammartigen, eine obere Ösenöffnung (20) verschmälernden Vorsprüngen (21) gebildet sind.

20. Abstandshalter-Leiste nach Anspruch 19, dadurch gekennzeichnet, daß die freien Enden (23) der Vorsprünge (21) gegensinnig ausgestellt sind.

21. Verfahren zur Herstellung einer Abstandshalter-Leiste (L) insbesondere nach Anspruch 1, dadurch gekennzeichnet, daß ausgehend von einem Flachbandstreifen (L) dieser in wellenförmig verlaufende Einzelabschnitte verformt wird derart, daß im Bereich der einen Längskante die Wellenabschnitte (I,II) von einem längs durchlaufenden Steg (5) ausgehend in einen Faltenwurf gebracht werden und von dort (5) sich fortsetzend zu entgegengesetzten Wellenabschnitten (I,II) auskragen.

22. Verfahren zur Herstellung eines in Form einer in Längsrichtung wellenförmig verlaufenden Leiste (L) ausgebildeten Abstandshalters (A) mit Kopfbereich (3) und wechselweise dazu auskragender Fußkante (1), dadurch gekennzeichnet, daß eine mit wechselseitigen Ausstülpungen (15, 16) ausgebildete Profilleiste von doppelter Breite wie die Höhe (x) einer Abstandshalter-Leiste mit seitlichen Randkanten (17, 18) entsprechend dem Kopfbereich (3) erzeugt und daran anschließend die Ausstülpungswände auf der Längsmittellinie zerteilt werden.

23. Verfahren nach Anspruch 22 , dadurch gekennzeichnet, daß vor dem Zerteilen in die Ausstülpungswände Durchbrechungen (7) eingeformt werden.

24. Verfahren nach Anspruch 22 oder 23, dadurch gekennzeichnet, daß die Profilleiste im Kunststoff-Extrudierverfahren erzeugt ist.

25. Verfahren zur Herstellung einer Abstandshalter-Leiste nach einem oder mehreren der Ansprüche 1 bis 20, gekennzeichnet durch die Verformung eines extrudierenden Flachbandstreifen, die mittels gegenläufig quer zur durch den durchlaufenden Steg (5) gebildeten Längslinie (y-y) vor und zurückgehender, intermittierend mitgehender Stößelrechen oder stationärer Zackenräder geschieht.

## Claims

1. Spacer bar (L), to be used in particular in laying reinforcing rods/mats (4) or the like, with a foot edge (1) extending in an undulating fashion in the longitudinal direction, which is formed by walls standing on edge from the bottom edges, and forming wave sections (I,II) and with a top head area (3) for supporting the reinforcing rods/mats (4), which is formed as a continuous web (5), characterised in that the upper narrow edge of the walls of the undulating sections (I,II) extends to cover the head area (3) and the walls, starting from this point, form the undulating foot edge configuration by means of alternating projection to opposite sides of the head area, similar to a roof ridge.

2. Spacer bar according to claim 1, characterised in that the wave sections (I,II) are provided with apertures (7).

3. Spacer bar according to claim 2, characterised in that the apertures (7) lie in the crests of the waves of the wave sections (I,II).

4. Spacer bar according to claim 2, characterised in that the apertures (7) are located in the wave sides of the wave sections (I,II).

5. Spacer bar according to one or more of the preceding claims, characterised in that the common longitudinal line (y-y) formed by the continuous web (5) is in the form of a straight line.

6. Spacer bar according to claim 5, characterised in that the longitudinal straight line is flush with the lateral end edge (6) of the continuous web (5).

7. Spacer bar according to one or more of the preceding claims, characterised in that the thickness of the web (5) corresponds roughly to the thickness of the material of the bar (L).

8. Spacer bar according to one or more of the preceding claims, characterised in that the continuous web (5) extends with one leg (8) partly over the wave sections lying on one side.

9. Spacer bar according to claim 8, characterised in that the web (5) extends with a second leg (9) partly over the wave sections lying on the other side.

10. Spacer bar according to one or more of the preceding claims, characterised in that the leg or legs (8;8,9) has or have the same width over the entire length.

11. Spacer bar according to one or more of the preceding claims, characterised in that it may be nested into an identical bar (L).

12. Spacer bar according to one or more of the preceding claims, characterised in that the web (5) is located in a symmetrical T-profile position to the wave configuration of bar (L).

13. Spacer bar according to one or more of the preceding claims, characterised in that the foot edge (1) is formed as an angled portion (10) of the bar (L).

14. Spacer bar according to one or more of the preceding claims, characterised in that the foot edge (1) is interrupted into individual sections, which respectively extend only over the shorter areas of the crest zones of the wave sections (I,II) and leave between these areas arcuate bridge-shaped recesses (11) in the configuration of the lower edge of the bar.

15. Spacer bar according to one or more of the preceding claims, characterised in that an angled portion (10') in the area of the foot edge (1) forms open pockets (14) towards the interior of the wave arc.

16. Spacer bar according to one or more of the preceding claims, characterised in that the foot edge (1) is formed by a dividing line (Z) of a double bar (LL).

17. Spacer bar according to one or more of the preceding claims, characterised by a mirror-symmetrical double bar (LL).

18. Spacer bar according to one or more of the preceding claims, characterised in that insert eyes (19) are formed in the head area (3).

19. Spacer bar according to claim 18, characterised in that the insert eyes (19) are formed by comb-like projections (21) constricting an upper eye opening (20).

20. Spacer bar according to claim 19, characterised in that the free ends (23) of the projections (21) are laid out in opposite directions.

21. Method for manufacturing a spacer bar (L) in particular according to claim 1, characterised in that, starting from a flat strip (L), the latter is deformed into undulating individual sections, in such a way that in the area of one longitudinal edge the wave sections (I,II) starting from a longitudinally continuous web (5) are brought into a fold projection, and from this point (5) project continuously to opposed wave sections (I,II).

22. Method of manufacturing a spacer (A) designed in the form of a bar (L) extending in an undulating manner in the longitudinal direction, with head area (3) and a foot edge (1) projecting thereto in an alternating manner, characterised in that a profiled bar formed with projections (15,16) on alternating sides of a width twice the height (x) of a spacer bar with lateral edges (17,18) according to the head area (3) is produced and thereupon the projecting walls are divided on the longitudinal medial line.

23. Method according to claim 22, characterised in that apertures (7) are formed in the protruding walls before dividing.

24. Method according to claim 22 or 23, characterised in that the profiled bar is manufactured by plastics extrusion methods.

25. Method of manufacturing a spacer bar according to one or more of claims 1 to 20, characterised by deformation of an extruding flat strip, which is effected by tappet racks or stationary gear wheels which move in opposed directions transversely to the longitudinal line (y-y) formed by the continuous web (5) in a to-and-fro, intermittently accompanying manner.

## Revendications

1. Baguette support d'espacement (L), à utiliser en particulier lors de la mise en place de barres/treillis d'armature (4) ou d'éléments similaires à positionner, avec une arête de pied (1) s'étendant sous une forme ondulée dans la direction longitudinale, et qui est constituée par les bords inférieurs des parois, placées sur chant, formant des tronçons d'ondulation (I, II), et avec une zone de tête (3) située du coté supérieur, destinée à l'appui des barres/treillis d'armature (4), qui présente la configuration d'une nervure continue (5), caractérisée en ce que l'arête étroite supérieure des parois des tronçons d'ondulation (I, II) s'étend en plafonnement de la zone de tête (3) et les parois, en partant de là, constituent l'allure à forme ondulée des arêtes de pied, au moyen de l'alternance de porte-à-faux, analogues à un toit pointu, par rapport aux faces opposées de la zone de tête (3).

2. Baguette support d'espacement selon la revendication 1, caractérisée en ce que les tronçons d'ondulation (I, II) sont dotés de découpures (7).

3. Baguette support d'espacement selon la revendication 2, caractérisée en ce que les découpures (7) sont placées dans les sommets d'ondulation des tronçons d'ondulation (I, II).

4. Baguette support d'espacement selon la revendication 2, caractérisée en ce que les découpures (7) sont disposées dans les flancs d'ondulation des tronçons d'ondulation (I, II).

5. Baguette support d'espacement selon l'une ou plusieurs des revendications précédentes, caractérisée en ce que la ligne longitudinale (y-y), constituée par la nervure continue (5), présente la configuration d'une droite.

6. Baguette support d'espacement selon la revendication 5, caractérisée en ce que la droite de ligne longitudinale coïncide avec l'arête de bordure frontale (6) de la nervure continue (5).

7. Baguette support d'espacement selon l'une ou plusieurs des revendications précédentes, caractérisée en ce que l'épaisseur de la nervure (5) correspond à peu près à l'épaisseur du matériau de la baguette (L).

8. Baguette support d'espacement selon l'une ou plusieurs des revendications précédentes, caractérisée en ce que la nervure continue (5) surplombe par une branche (8) partiellement les tronçons d'ondulation situés sur l'une des faces.

9. Baguette support d'espacement selon la revendication 8, caractérisée en ce que la nervure (5) surplombe par une deuxième branche (9) partiellement les tronçons d'ondulation situés sur l'autre face.

10. Baguette support d'espacement selon l'une ou plusieurs des revendications précédentes, caractérisée en ce que la, respectivement les branche(s)(8;8,9) présente(nt) la même largeur sur toute la longueur.

11. Baguette support d'espacement selon l'une ou plusieurs des revendications précédentes, caractérisée en ce qu'elle est susceptible d'être emboîtée sur une autre branche (L) identique.

12. Baguette support d'espacement selon l'une ou plusieurs des revendications précédentes, caractérisée en ce que la nervure (5) est disposée en une position de profil en T symétrique par rapport à l'allure d'ondulation de la baguette (L).

13. Baguette support d'espacement selon l'une ou plusieurs des revendications précédentes, caractérisée en ce que l'arête de pied (1) présente la configuration d'un coud (10) de la baguette (L).

14. Baguette support d'espacement selon l'une ou plusieurs des revendications précédentes, caractérisée en ce que l'arête de pied (1) est interrompue en constituant des tronçons individuels qui s'étendent chaque fois seulement sur des régions courtes des zones de crête des tronçons d'ondulation (I, II) et laissent subsister entre ces régions des gorges (11) en forme d'arc de pont, au cours de l'évolution de l'arête inférieure des baguettes.

15. Baguette support d'espacement selon l'une ou plusieurs des revendications précédentes, caractérisée en ce qu'un coud (10') constitue, dans la zone de l'arête de pied (1), des poches (14) ouvertes vers l'intérieur de l'arc d'ondulation.

16. Baguette support d'espacement selon l'une ou plusieurs des revendications précédentes, caractérisée en ce que l'arête de pied (1) est constituée par une ligne de séparation (Z) d'une baguette double (LL).

17. Baguette support d'espacement selon l'une ou plusieurs des revendications précédentes, caractérisée par une baguette double (LL) à symétrie spéculaire.

18. Baguette support d'espacement selon l'une ou plusieurs des revendications précédentes, caractérisée en ce que des oeillets d'insertion (19) sont ménagés sur la zone de pied (3).

19. Baguette support d'espacement selon la revendication 18, caractérisé en ce que les oeillets d'insertion (19) sont constitués par des saillies (21) en forme de peigne, se rétrécissant sur une ouverture d'oeillet supérieure (20).

20. Baguette support d'espacement selon la revendication 19, caractérisée en ce que les extrémités libres (23) des saillies (21) sont orientées en sens inverse.

21. Procédé de fabrication d'une baguette support d'espacement (L), en particulier selon la revendication 1, caractérisé en ce que, en partant d'un ruban de bande plate (L), celui est déformé en produisant des tronçons individuels à allure de forme ondulée, de telle manière que, dans la zone d'une arête longitudinale, les tronçons d'ondulation (I, II), en partant d'une nervure longitudinale (5) continue, soient façonnés en un bourrelet de pliage et, de là (5), fassent saillie en se prolongeant en des tronçons d'ondulation (I, II) opposés.

22. Procédé de fabrication d'une baguette support d'espacement (A) réalisé sous la forme d'une baguette (L) s'étendant sous une forme ondulée dans la direction longitudinale, avec une zone de tête (3) et une arête de pied (1) se projetant en saillie alternativement par rapport à celle-ci, caractérisé en ce qu'une baguette profilée, réalisée avec des protubérances (15, 16) alternant d'un coté à l'autre, présentant une largeur double de la hauteur (x) d'une baguette support d'espacement avec des arêtes latérales de bordure (17, 18), est réalisée, de manière correspondante à la zone de tête (3), et les parois de protubérance s'y raccordant sont séparées sur la ligne centrale axiale.

23. Procédé selon la revendication 22, caractérisé en ce que des découpures (7) sont ménagées avant la séparation dans les parois à protubérance.

24. Procédé selon la revendication 22 ou 23, caractérisé en ce que la baguette profilée est réalisée selon un procédé d'extrusion de matière plastique.

25. Procédé de fabrication d'une baguette support d'espacement selon l'une ou plusieurs des revendications 1 à 20, caractérisé par le formage d'un ruban en bande plate extrudée, qui s'effectue au moyen de râteliers d'aiguilles ou de roues à dents fixes, à entraînement intermittent, à avance et recul inverse transversalement par rapport à la ligne longitudinale (y-y) constituée par la nervure continue (5).
